# EUROPÄISCHE PATENTSCHRIFT

(11) **EP 0 671 494 B1**
(45) Veröffentlichungstag und Bekanntmachung des Hinweises auf die Patenterteilung: **17.12.1997**
(21) Anmeldenummer: 95103357.0
(22) Anmeldetag: 08.03.1995
(51) Int. Cl.: D03D 39/16, D03D 49/22

(54) **Grundkettfaden-Trenn- und Spannvorrichtung für Doppelstück-Webmaschinen, insbesondere für Teppich- und Samtwebmaschinen**
Ground warp separating and tensioning device for double plush looms, especially for carpet and velvet looms
Dispositif séparateur et tendeur des fils de chaîne de fond pour métiers à tisser des tissus double pièce, en particulier pour métiers à tisser pour tapis et velours

(30) Priorität: 11.03.1994 BE 9400273
(43) Veröffentlichungstag der Anmeldung: 13.09.1995
(73) Patentinhaber: N.V. Michel Van de Wiele, B-8510 Kortrijk (Marke) (BE)
(72) Erfinder: Derudder, Carlos, B-8501 Heule (BE); Debaes, Jonny, B-8410 Wenduine (BE)
(74) Vertreter: Prechtel, Jörg, Dipl.-Phys. Dr.

(56) Entgegenhaltungen:
- EP-A- 0 576 990
- FR-A- 1 517 226

## Beschreibung

Die Erfindung bezieht sich auf eine Faden-Trenn- und Spannvorrichtung für Doppelstück-Webmaschinen, insbesondere für Teppich- und Samtwebmaschinen.

Im Falle einer Dreifach-Greifer-Webmaschine für Teppich und Samt ist es zweckmäßig, zuerst gleichzeitig einen Schußfaden in das Obergewebe und zwei Schußfäden in das Untergewebe einzubringen, und dann zwei Schußfäden in das Obergewebe und einen Schußfaden in das Untergewebe einzubringen. Dies ist der Fall, wenn man ein Dreischuß-Gewebe in zwei Arbeitszyklen oder zwei Durchläufen der Webmaschine erhalten will. Für ein bekanntes Zweischußgewebe ist es zweckmäßig, z.B. gleichzeitig keinen Schußfaden in das Obergewebe und zwei Schußfäden in das Untergewebe einzubringen, und dann zwei Schußfäden in das Obergewebe und keinen Schußfaden in das Untergewebe einzubringen. Bei diesem aus der EP-A-0 576 990 bekannten Verfahren wird in jedem Falle die obere oder die untere Schußeinbringungvorrichtung abgeschaltet.

Bei diesem bekannten Verfahren wird für einen ersten Schuß das Fach mit dem Grundkettfadenverlauf für ein einziges oder kein Einbringen in das Obergewebe und ein doppeltes Einbringen in das Untergewebe gebildet, und für einen zweiten Schuß wird der Grundkettfadenverlauf für ein doppeltes Schußeinbringen in das Obergewebe und ein einziges oder kein Schußeinbringen in das Untergewebe gebildet.

Aus diesem Bilden des Kettfadenverlaufs für beide Fälle kann geschlossen werden, daß die Bindekette für einen ersten Schuß beispielsweise eine kleine Fachöffnung für einen Greifer bilden muß und für den zweiten Schuß eine große oder doppelte Fachöffnung für zwei Greifer bilden muß. Ferner stimmen die Halbierenden dieser kleinen und großen Fachöffnungen nicht überein, so daß diese Trennrollenanordnung nicht ausreicht, um die Bindekettfadenlagen auf die gleiche Spannung zu bringen. Eine Lage wird gespannt, die andere hängt durch, so daß ein Weben unmöglich wird.

Für das Obergewebe verläuft für einen ersten Schußzyklus die Halbierungsebene der Bindekettfadenebenen vom Geweberand bis sie oberhalb der oberen Trennrolle Kontakt herstellt. Für das Untergewebe verläuft für den zweiten Schuß die Halbierungsebene der Bindekettfadenebenen vom dem Geweberand bis sie weit unterhalb der ersten Trennrolle ist. Für das Untergewebe kann eine ähnliche Anordnung erreicht werden.

Die FR-A-1.571.226 offenbart eine Doppelstück-Webmaschine, in welcher Kettfäden eines Grundkett-Baums nach dem Vorbeilauf an Streichrollen vermittels von Führungs- oder Aufteilungsrollen in eine erste Reihe von Bindekettfäden für das Obergewebe und eine zweite Reihe von Bindekettfäden für das Untergewebe aufgeteilt werden. Jede Reihe von Grundbindungs-Kettfäden ist in einen ersten Satz und einen zweiten Satz aufgeteilt, welche Sätze sich jeweils zwischen den Führungsrollen und der Anschlagstelle der Gewebestücke kreuzen, um zwei übereinander liegende Grund-Webfächer zu bilden.

Es ist die Aufgabe der vorliegenden Erfindung, eine Vorrichtung und ein Verfahren zum Erhalten von faktisch der gleichen Bindekettfadenspannung, vorzugsweise der gleichen, in der oberen und der unteren Bindekettfadenlage vorzusehen.

Gemäß der vorliegenden Erfindung wird diese Aufgabe durch die Faden-Trenn- und Spann vorrichtung des Anspruchs 1 sowie das Verfahren zum Weben eines Doppelstück-Gewebes gemäß Anspruch 8 gelöst.

Der erste Satz von Trennrollen für ein Gewebe ist vorzugsweise an einem System angebracht, welches bezüglich eines Halters drehbar angebracht ist, der den ersten Satz von Trennrollen für das vorangehend erwähnte Gewebe trägt. Zum Beispiel sind für das Obergewebe und das Untergewebe, welche gewebt werden, die beiden Sätze von Trennrollen für das Obergewebe und das Untergewebe an separaten Systemen angebracht, wobei das System für den zweiten Satz von Trennrollen für das Obergewebe bezüglich eines Halters eines ersten Satzes von Trennrollen von Bindekettfäden des Obergewebes drehbar ist, und das System für den zweiten Satz von Trennrollen für das Untergewebe bezüglich eines Halters eines ersten Satzes von Trennrollen von Bindekettfäden des Untergewebes drehbar ist.

Gemäß einer Ausführungsform umfaßt das System für ein Gewebe ein Element, welches bezüglich des ersten Satzes von Trennrollen um eine Achse drehbar ist, welche sich zwischen den zweiten Rollen des zweiten Satzes, vorzugsweise in dem Mittelpunkt zwischen den beiden Rollen, erstreckt.

Gemäß einer weiteren Ausführungsform umfaßt das System für ein Gewebe ein Element, welches den zweiten Satz von Trennrollen für die Bindekettfäden dieses Gewebes trägt, sowie einen Arm, an welchem das Element angebracht ist, so daß es bezüglich des Halters eines ersten Satzes von Trennrollen drehbar ist.

Der Arm ist vorzugsweise an dem Halter schwenkbar angebracht, welcher an einem Teil zur Einstellung der zu webenden Polhöhe und der Anhebehöhe der Bindekettfäden einstellbar angebracht ist.

Die Erfindung bezieht sich ferner auf eine Doppelstück-Webmaschine, welche mit einer Vorrichtung gemäß der Erfindung ausgestattet ist, um faktisch die gleiche, und vorzugsweise die gleiche, Bindekettfadenspannung bei den oberen und unteren Bindekettgarnen zu erhalten. Insbesondere weist die Webmaschine drei übereinander liegende Greifer auf.

Weitere Kennzeichen und Details der Erfindung werden aus der nachfolgenden Beschreibung, welche mit Bezug auf die beiliegenden Zeichnungen gegeben wird, offensichtlich, in welchen:
Figuren 1 und 2 eine Vorrichtung gemäß der Erfindung in einer Doppelstück-Webmaschine während des Einführens von einem Schußfaden bzw. zwei Schußfäden in das Obergewebe zeigen;
Figur 3 die Vorrichtung gemäß der Erfindung, welche in Figur 1 gezeigt ist, in Perspektive zeigt;
Figuren 4 und 5 in Perspektive die Vorrichtung und teilweise die Maschine der Figuren 1 und 2 zeigen.

Die Figur 1 zeigt eine Vorrichtung gemäß der Erfindung, welche in Figur 3 perspektivisch gezeigt ist.

Die Vorrichtung umfaßt:
für das Obergewebe einen ersten Satz von Trennrollen 2A, welche die Bindekettfäden 3, 4 von der Spannkette trennen, und
einen zweiten Satz von Trennrollen 5A, 5B für die Bindekettfäden alleine, wobei die Bindekettfäden sich zwischen den Rollen 5A, 5B des zweiten Satzes kreuzen, und
für das Untergewebe einen ersten Satz von Trennrollen 6A, 6B, wobei die Trennrollen 6B die Bindekettfäden 7, 8 von der Spannkette trennen, und einen zweiten Satz von Trennrollen 9A, 9B für die Bindekettfäden alleine, wobei die Bindekettfäden 7, 8 sich zwischen den Rollen 9A, 9B des zweiten Satzes kreuzen.

Die Bindekettfäden laufen zunächst auf den ersten Satz und dann auf den zweiten Satz, bevor sie gewebt werden.

Der zweite Satz von Trennrollen 5A, 5B; 9A, 9B ist an einem System 10 angebracht, welches bezüglich des Halters 11, welcher den ersten Satz von Trennrollen 2A, 2B; 6A, 6B trägt, drehbar ist.

Das System 10 umfaßt:
- ein Element oder ein Abstandselement 18, an welchem zwei parallele Rohre oder Stangen 5A, 5B drehbar oder in sonstiger Weise festgelegt sind,
- einen Arm oder eine Verbindungsstange 13, an welcher das Abstandselement 18 in dem Mittelpunkt M zwischen den Rohren 5A, 5B drehbar festgelegt ist,
- ein Verbindungsstück 14, an welchem der Arm oder die Verbindungsstange 13 drehbar festgelegt ist, und
- einen gemeinsamen Halter 11 der beiden Sätze von Trennrollen, welcher in seiner Höhe zum Einstellen der zu webenden Polhöhe und der Anhebehöhe der Grundkettfäden einstellbar ist.

Die Rohre 5A, 5B sind vorzugsweise an beiden Enden an einem Element oder Abstandselement 18 festgelegt. Diese Rohre bilden eine Kreuzstange 120, zwischen welcher die Bindekettfäden sich kreuzen.

Der gemeinsame Halter 11 der beiden Sätze von Trennrollen der Bindekettfäden eines Gewebes kann entlang einer Stange 16 (Pfeil X) verschoben werden, um die Polhöhe einzustellen, wobei die Stange 16 an dem Rahmen 17 der Vorrichtung festgelegt ist.

Aufgrund der Tatsache, daß die Verbindungsstangen 13 drehbar an dem Verbindungsteil 14 festgelegt sind, können die Kreuzstangen 120 gemeinsam unter dem Einfluß einer Ziehkraft der Bindekettfäden für jede nachfolgende Position der Bindekettfäden in Richtung der veränderbaren Halbierungsebene V der Bindekettfadenebenen schwenken. Der Längenunterschied zwischen der oberen und der unteren Bindekettfadenlage wird durch die Drehung der Kreuz stangen um den Mittelpunkt zwischen diesen an dem Abstandselement aufgenommen, welches auf der Verbindungsstange drehbar ist. Auf diese Art und Weise wird in der oberen und der unteren Bindekettfadenlage die gleiche Bindekettfadenspannung erhalten.

Mit dieser Vorrichtung ist es perfekt möglich, mit drei übereinanderliegenden Greifern, und in dem Falle, in welchem verschiedene Bindekettenfächer bei den aufeinanderfolgenden Schuß-Einbringungszyklen gebildet werden, zu weben.

Die Figur 4 zeigt den Grundkettfadenverlauf in dem Falle eines ersten Schusses einer Doppelstück-Webmaschine mit drei Greifern.

Diese Webmaschine umfaßt eine Vorrichtung gemäß der Figur 1 mit Fachbildungsmitteln oder Webrahmen 20, 21, welche die Spannkettfäden 22A, 22B in die erforderliche Position zum Bilden des Webfaches (oben oder unten) bringen, und Webrahmen 23, 24, 25, 26, welche die Bindekettfäden des Obergewebes bzw. des Untergewebes in die erforderliche Position zum Bilden des Webfaches zum gleichzeitigen Schußeinführen in drei Fächer bringen.

In Figur 4 ist das Fach 27 zwischen den Bindekettfäden 3, 4 (Obergewebe B) mit einer Greiferstange zum Einbringen eines einzigen Schusses eines Schußkettfadens mit einer Greiferstange 28 gezeigt, wogegen das Fach 29 des Untergewebes O zur Doppelschußeinbringung mit Greiferstangen 30 und 31 gebildet ist.

In Figur 5 (zweiter Schuß) ist das Fach 27 zur Doppelschußeinbringung mit den Greiferstangen 28, 30 gebildet, wogegen das Fach 29 zur Einzelschußeinbringung gebildet ist.

Zwischen dem Schuß 1 und dem Schuß 2 bewegen sich für das Obergewebe B die Webrahmen 20 nach unten (Bewegung der Spannkettfäden 22 nach unten) und der Webrahmen 24 bewegt sich nach unten, um das Fach 27 derart zu vergrößern, daß zwei Schußfäden mit den Greiferstangen 28, 30 eingebracht werden können.

Die Bindekettfäden 4 sind somit nach unten gezogen, während der Satz von Kreuzstangen in Richtung der Halbierungsebene schwenkt und die Kreuzstangen um ihren Mittelpunkt schwenken (P), um den Längenunterschied zwischen den oberen und den unteren Bindekettfadenlagen aufzunehmen.

## Patentansprüche

1. Faden-Trenn- und Spannvorrichtung für eine Doppelstück-Webmaschine zum Weben eines aus Oberstück und Unterstück bestehenden Doppelstück-Gewebes, wobei Oberstück und Unterstück jeweils Bindekettfäden und Spannkettfäden umfassen, welche Vorrichtung zwei Sätze von Trennrollen (5A, 5B, 9A, 9B) zum Aufteilen von Grundkettfäden in Bindekettfäden (3, 4, 7, 8) umfaßt,
**dadurch gekennzeichnet,**
daß die Vorrichtung einen ersten Satz (2A, 2B, 6A, 6B) und einen zweiten Satz (5A, 5B, 9A, 9B) von Trennrollen pro Gewebestück umfaßt, wobei der erste Satz von Trennrollen (2A, 2B, 6A, 6B) die Grundkettfäden für ein Gewebestück in Bindekettfäden (3, 4, 7, 8) und Spannkettfäden trennt und wobei die Bindekettfäden (3, 4, 7, 8) jedes Gewebestücks sich zwischen den Rollen des jeweiligen zweiten Satzes von Trennrollen (5A, 5B, 9A, 9B) kreuzen und in zwei unterschiedliche Sätze von Bindekettfäden für das jeweilige Gewebestück aufgeteilt sind.

2. Vorrichtung nach Anspruch 1,
dadurch gekennzeichnet,
daß der zweite Satz von Trennrollen für ein Gewebe an einem System (10) angebracht ist, welches bezüglich eines Halters (11), der den ersten Satz von Trennrollen für das vorangehend erwähnte Gewebe trägt, drehbar ist.

3. Vorrichtung nach Anspruch 2,
dadurch gekennzeichnet,
daß das System (10) ein Element (18) umfaßt, welches bezüglich des ersten Satzes von Trennrollen um eine sich zwischen den beiden Rollen (5A, 5B) des zweiten Satzes, vorzugsweise im Mittelpunkt zwischen diesen Rollen, erstreckende Achse drehbar ist.

4. Vorrichtung nach Anspruch 2,
dadurch gekennzeichnet,
daß das System ein Element (18) umfaßt, welches einen zweiten Satz von Trennrollen (5A, 5B) trägt, sowie einen Arm (13), an welchem das Element (18) derart angebracht ist, daß es bezüglich des Halters (11) des ersten Satzes von Trennrollen drehbar ist.

5. Vorrichtung nach Anspruch 4,
dadurch gekennzeichnet,
daß der Arm (13) an dem Halter (11) drehbar angebracht ist, und daß der Halter an einem Teil (17) zur Einstellung der zu webenden Polhöhe und der Anhebehöhe der Bindekettfäden einstellbar angebracht ist.

6. Webmaschine, welche mit einer Vorrichtung gemäß einem der vorangehenden Ansprüche ausgestattet ist, um bei einem oberen und einem unteren Bindekettfaden faktisch die gleiche Bindekettfadenspannung zu erhalten.

7. Webmaschine nach Anspruch 6, welche drei Greifer umfaßt, welche Greifer übereinander liegen.

8. Verfahren zum Weben eines aus Oberstück und Unterstück bestehenden Doppelstück-Gewebes mit einer Doppelstück-Webmaschine, wobei zum Weben des Oberstücks und des Unterstücks jeweils Bindekettfäden (3,4,7,8) und Spannkettfäden für das Oberstück und das Unterstück bereitgestellt werden, dadurch gekennzeichnet, daß das Verfahren die Schritte umfaßt:
a) Trennen der Spannkettfäden für das Oberstück und der Spannkettfäden für das Unterstück von den Bindekettfäden für das Oberstück bzw. den Bindekettfäden für das Unterstück vermittels eines jeweiligen ersten Satzes von Trennrollen (2A, 2B, 6A, 6B) für das Oberstück und für das Unterstück,
b) Aufteilen der in dem Schritt a) von den Spannkettfäden getrennten Bindekettfäden des Oberstücks und des Unterstücks jeweils in zwei unterschiedliche Sätze von Bindekettfäden vermittels eines jeweiligen zweiten Satzes von Trennrollen (5A, 5B, 9A, 9B) für das Oberstück und für das Unterstück,
wobei die in dem Schritt b) jeweils in zwei Sätze aufgeteilten Bindekettfäden für das Oberstück und für das Unterstück durch den jeweils zugeordneten zweiten Satz von Trennrollen (5A, 5B, 9A, 9B) derart aufgeteilt werden, daß die Bindekettfäden der jeweiligen beiden Sätze sich zwischen den Rollen des jeweils zugeordneten zweiten Satzes von Trennrollen (5A, 5B, 9A, 9B) kreuzen.

## Claims

1. Thread separating and tensioning device for a face-to-face pile fabric loom for weaving a face-to-face fabric consisting of a top fabric and a bottom fabric, wherein the top fabric and the bottom fabric each time comprise binding warp threads and tensioning warp threads, which device comprises two sets of separating rollers (5A, 5B, 9A, 9B) to divide the ground warp threads into binding warp threads (3, 4, 7, 8), **characterised in that** the device comprises a first set (2A, 2B, 6A, 6B) and a second set (5A, 5B, 9A, 9B) of separating rollers per fabric, the first set of separating rollers (2A, 2B, 6A, 6B) separating the ground warp threads for a fabric into binding warp threads (3, 4, 7, 8) and tensioning warp threads and the binding warp threads (3, 4, 7, 8) of each fabric crossing each other between the rollers of the second set of separating rollers (5A, 5B, 9A, 9B) concerned and are separated into two different sets of binding warp threads for the fabric concerned.

2. Device according to claim 1, **characterised in that** the second set of separating rollers for a fabric is installed on a system (10) which is rotatable, with respect to a holder (11), carrying the first set of separating rollers for the aforementioned fabric.

3. Device according to claim 2, **characterised in that** the system (10) comprises an element (18) which, with respect to the first set of separating rollers, is rotatable round an axis extending between the two rollers (5A, 5B) of the second set, preferably in the centre between those rollers.

4. Device according to claim 2, **characterised in that** the system comprises an element (18) which carries a second set of separating rollers (5A, 5B) as well as an arm (13) on which the element (18) is installed in such a way, that it is rotatable with respect to the holder (11) of the first set of separating rollers.

5. Device according to claim 4, **characterised in that** the arm (13) has been installed on the holder (11) in a rotatable manner, and that the holder has been installed on a part (17) to regulate the pile height to be weaved and the lifting height of the binding warp threads.

6. Loom, which is equipped with a device, according to one of the preceding claims, practically to maintain the same binding warp thread tension with a top and a bottom binding warp thread.

7. Loom according to claim 6, comprising three pickers lying one above the other.

8. Method for weaving a face-to-face fabric consisting of a top fabric and a bottom fabric on a face-to-face weaving loom, whereby, to weave the top fabric and the bottom fabric each time binding warp threads (3, 4, 7, 8) and tensioning warp threads are provided for the top fabric and for the bottom fabric, **characterised in that** the method comprises the following steps:
a) The separation of the tensioning warp threads for the top fabric and the tensioning warp threads for the bottom fabric from the binding warp threads for the top fabric, the binding warp threads for the bottom fabric respectively, by means of a first set of separating rollers (2A, 2B, 6A, 6B) for the top fabric and for the bottom fabric,
b) The division of the binding warp threads of the top fabric and the bottom fabric separated in step a) from the tensioning warp threads, each time into two different sets of binding warp threads by means of the second set of separating rollers (5a, 5B, 9A, 9B) concerned, for the top fabric and for the bottom fabric,
the binding warp threads for the top fabric and for the bottom fabric each time having been divided into two sets by the second set of separating rollers (5A, 5B, 9A, 9B) each time assigned to them, such that the binding warp threads of the two sets concerned cross each other between the rollers of the second set of separating rollers (5A, 5B, 9A, 9B) assigned to them each time.

## Revendications

1. Dispositif pour séparer et tendre les fils d'un métier à tisser en double nappe, pour le tissage d'un tissu en double nappe constitué d'une nappe supérieure et d'une nappe inférieure, la nappe supérieure et la nappe inférieure comportant chacune des fils de chaîne de liaison et des fils de chaîne de tension, lequel dispositif comporte deux jeux de rouleaux de séparation (5A, 5B, 9A, 9B) pour répartir les fils de chaîne de base en fils de chaîne de liaison (3, 4, 7, 8),caractérisé en ce que le dispositif comporte un premier jeu (2A, 2B, 6A, 6B) et un deuxième jeu (5A, 5B, 9A, 9B) de rouleaux de séparation par nappe de tissu, le premier jeu de rouleaux de séparation (2A, 2B, 6A, 6B) séparant les fils de chaîne de base d'une nappe du tissu en fils de chaîne de liaison (3, 4, 7, 8) et en fils de chaîne de tension, et les fils de chaîne de liaison (3, 4, 7, 8) de chaque nappe de tissu se croisent entre les rouleaux de chaque deuxième jeu de rouleaux de séparation (5A, 5B, 9A, 9B) et sont répartis en deux jeux différents de fils de chaîne de liaison pour chaque nappe du tissu.

2. Dispositif selon la revendication 1, caractérisé en ce que le deuxième jeu de rouleaux de séparation pour un tissu est installé sur un système (10) qui peut être pivoté par rapport à un support (11) qui porte le premier jeu de rouleaux de séparation pour ledit tissu.

3. Dispositif selon la revendication 2, caractérisé en ce que le système (10) comporte un élément (18) qui peut être pivoté par rapport au premier jeu de rouleaux de séparation, autour d'un axe qui s'étend entre les deux rouleaux (5A, 5B) du deuxième jeu, et de préférence au point situé au milieu entre ces rouleaux.

4. Dispositif selon la revendication 2, caractérisé en ce que le système comporte un élément (18) qui porte un deuxième jeu de rouleaux de séparation (5A, 5B) ainsi qu'un bras (13) sur lequel l'élément (18) est installé de manière à pouvoir être pivoté par rapport au support (11) du premier jeu de rouleaux de séparation.

5. Dispositif selon la revendication 4, caractérisé en ce que le bras (13) est installé sur le support (11) de manière à pouvoir pivoter, et en ce que le support est installé de manière ajustable sur une partie (17) servant à régler la hauteur des poils à tisser et la hauteur de relevée des fils de chaîne de liaison.

6. Métier à tisser équipé d'un dispositif selon l'une des revendications précédentes, pour maintenir de manière effective la même tension des fils de chaîne de liaison sur un fil supérieur et un fil inférieur de chaîne de liaison.

7. Métier à tisser selon la revendication 6, qui comporte trois dispositifs d'accrochage, lesquels dispositifs d'accrochage sont situés l'un au-dessus de l'autre.

8. Procédé pour le tissage d'un tissu en double nappe, constitué d'une nappe supérieure et d'une nappe inférieure, avec un métier à tisser à double nappe, dans lequel, pour le tissage de la nappe supérieure et de la nappe inférieure, on prépare des fils de chaîne de liaison (3, 4, 7, 8) et des fils de chaîne de tension pour chacune parmi la nappe supérieure et la nappe inférieure, caractérisé en ce que le procédé comporte les étapes consistant à :
a) séparer les fils de chaîne de tension de la nappe supérieure et les fils de chaîne de tension de la nappe inférieure des fils de chaîne de liaison de la nappe supérieure et des fils de chaîne de liaison de la nappe inférieure, au moyen chaque fois d'un premier jeu de rouleaux de séparation (2A, 2B, 6A, 6B) pour chacune parmi la nappe supérieure et la nappe inférieure,
b) répartir les fils de chaîne de liaison, séparés des fils de chaînes de tension au cours de l'étape a), de la nappe supérieure et de la nappe inférieure, chaque fois en deux jeux différents de fils de chaîne de liaison, au moyen chaque fois d'un deuxième jeu de rouleaux de séparation (5A, 5B, 9A, 9B) pour chacune parmi la nappe supérieure et la nappe inférieure,
les fils de chaîne de liaison, répartis en deux jeux au cours de l'étape b), l'une pour la nappe supérieure et l'autre pour la nappe inférieure, sont répartis par le deuxième jeu, chaque fois associé, de rouleaux de séparation (5A, 5B, 9A, 9B), de telle sorte que les fils de chaîne de liaison de chacun des deux jeux se croisent entre les rouleaux du deuxième jeu, chaque fois associé, de rouleaux de séparation (5A, 5B, 9A, 9B).
